# EUROPÄISCHE PATENTANMELDUNG

(11) **EP 2 136 131 A1**
(43) Veröffentlichungstag der Anmeldung: **23.12.2009**
(21) Anmeldenummer: 09006528.5
(22) Anmeldetag: 14.05.2009
(51) Int. Cl.: F21V 1/08, F21V 17/02

(54) **Leuchte mit Lampenschirm**

(30) Priorität: 19.06.2008 DE 202008008123 U
(71) Anmelder: Paulmann Licht GmbH, 31832 Springe-Völksen (DE)
(72) Erfinder: Giese, Gerald, 31199 Diekholzen (DE)
(74) Vertreter: Eisenführ, Speiser & Partner

(57) **Zusammenfassung**

Die Erfindung betrifft eine Leuchte mit einem Sockel (6) zur Halterung einer Lampe (8), einem Schirm (2) und einer Schirmbefestigungsvorrichtung (4) zur Halterung eines Schirms (2) am Sockel (6). Das Besondere der Erfindung besteht darin, dass die Schirmbefestigungsvorrichtung (4) mindestens ein Ausrichtmittel (16) aufweist, das eine Fixierung von Schirm (2) und Sockel (6) wahlweise in einer ersten Relativorientierung zueinander oder in einer zur ersten Relativorientierung etwa entgegengesetzten zweiten Relativorientierung ermöglicht. Damit ist die Leuchte sowohl als Stehleuchte mit einem tragenden Ständer als auch als Hängeleuchte bei hängender Befestigung verwendbar.

## Beschreibung

Die Erfindung betrifft eine Leuchte mit einem Sockel zur Halterung einer Lampe, einem Schirm und einer Schirmbefestigungsvorrichtung zur Halterung des Schirms am Sockel, wobei der Schirm und die Schirmbefestigungsvorrichtung derart ausgebildet sind, dass der Schirm eine am Sockel befestigte Lampe im wesentlichen umgibt.

Eine derartige Leuchte, die auch als Schirmleuchte bezeichnet wird, ist im Stand der Technik in vielfältiger Ausführung bekannt. Außerdem wird zwischen zwei Gruppen von Schirmleuchten unterschieden, nämlich zwischen einer Stehleuchte, welche eine Stütze aufweist, an deren oberem Ende der Sockel sitzt und auch der Schirm angeordnet ist und deren unteres Ende auf einem Fuß befestigt ist, und einer Hängeleuchte, deren Sockel z.B. am elektrischen Versorgungskabel oder an einem eigens hierfür vorgesehenen Seil hängt.

Es ist Aufgabe der vorliegenden Erfindung, eine Leuchte der eingangs genannten Art derart weiterzuentwickeln, dass sie sich problemlos für verschiedene Einsatzzwecke verwenden lässt.

Vorgeschlagen wird eine Leuchte mit einem Sockel zur Halterung einer Lampe, einem Schirm und einer Schirmbefestigungsvorrichtung zur Halterung des Schirms am Sockel, wobei der Schirm und die Schirmbefestigungsvorrichtung derart ausgebildet sind, dass der Schirm eine am Sockel befestigte Lampe im wesentlichen umgibt, **dadurch gekennzeichnet, dass** die Schirmbefestigungsvorrichtung mindestens ein Ausrichtmittel aufweist, das eine Fixierung von Schirm und Sockel wahlweise in einer ersten Relativorientierung zueinander oder in einer zur ersten Relativorientierung etwa entgegengesetzten zweiten Relativorientierung ermöglicht.

Mit Hilfe der erfindungsgemäßen Konstruktion ist es möglich, die Leuchte wahlweise als Stehleuchte oder als Hängeleuchte zu verwenden, ohne dass insbesondere ein Austausch des Schirms oder die Montage oder Demontage zusätzlicher Elemente vonnöten wird. Vielmehr lässt sich mit Hilfe der erfindungsgemäßen Konstruktion die Leuchte auf einfache Weise zwischen einer ersten Gebrauchsstellung, in der sich der Schirm und der Sockel in einer fixierten ersten Relativorientierung zueinander befinden, und einer zweiten Gebrauchsstellung umrüsten, in der sich der Schirm und der Sockel in einer fixierten zur ersten Orientierung etwa entgegengesetzten zweiten Orientierung befinden. Insbesondere wenn dabei der Schirm im wesentlichen ortsfest verbleibt, also seine räumliche Ausrichtung nicht ändert, lässt sich die erfindungsgemäße Leuchte wahlweise als Stehleuchte oder als Pendel- bzw. Hängeleuchte konfigurieren. Dies wird erfindungsgemäß durch die Verwendung mindestens eines Ausrichtmittels erreicht, welches Teil der Schirmbefestigungsvorrichtung und eine Fixierung von Schirm und Sockel wahlweise in der ersten Relativorientierung zueinander oder der zur ersten Orientierung etwa entgegengesetzten zweiten Refativorientierung ermöglicht.

Zwar sind aus dem Stand der Technik bereits Vorrichtungen zur Verstellung von Lampenschirmen bekannt; jedoch erlauben diese bekannten Vorrichtungen in einer ersten Variante eine Höhenverstellung des Lampenschirmes und in einer zweiten Variante eine Verschwenkbarkeit des Lampenschirmes über einen begrenzten Winkelbereich gegenüber dem Sockel und eine Fixierung in einer gewünschten Winkelstellung, um die Beieuchtungsrichtung entsprechend einstellen zu können. Eine solche Vorrichtung in beiden Varianten ist beispielsweise in der FR 2 752 454 A1 beschrieben. Demgegenüber gibt der Stand der Technik keine Anregung, eine Schirmleuchte wahlweise als Stehleuchte oder als Hängeleuchte zu verwenden und hierfür die Schirmbefestigungsvorrichtung mit mindestens einem Ausrichtmittel zu versehen, das gemäß der Erfindung ausgebildet ist und eine Umrüstung der Schirmleuchte ohne zusätzliche Montage- oder Demontagearbeiten sowie unter Verwendung desselben Schirmes ermöglicht.

An dieser Stelle sei noch ergänzend angemerkt, dass neben einer wahlweisen Verwendung als Steh- oder Hängeleuchte die Erfindung eine Verwendung der Leuchte nur als Stehleuchte oder nur als Hängeleuchte selbstverständlich ebenfalls zulässt, wobei dann in diesem Fall der Sockel im wesentlichen seine ortsfeste Ausrichtung behält, während der Schirm wahlweise in der ersten räumlichen Relativorientierung oder der hierzu entgegengesetzten zweiten räumlichen Relativorientierung ausrichtbar ist. Wird demgegenüber die erfindungsgemäße Leuchte wahlweise als Steh- oder Hängeleuchte verwendet, so behält der Schirm im wesentlichen seine räumliche Ausrichtung, bleibt also im wesentlichen ortsfest, während der Sockel entsprechend wahlweise in der ersten räumlichen Relativorientierung oder der hierzu entgegengesetzten zweiten räumlichen Relativorientierung ausgerichtet wird.

Eine besonders bevorzugte Ausführung zeichnet sich dadurch aus, dass das mindestens eine Ausrichtmittel derart angeordnet und/oder ausgebildet ist, dass eine am Sockel befestigte Lampe etwa die gleiche Relativposition gegenüber dem Schirm bei dessen Fixierung sowohl in der ersten Relativorientierung als auch in der zweiten Relativorientierung gegenüber dem Sockel einnimmt. Durch diese Ausführung wird gewährleistet, dass unabhängig von der Wahl der Relativorientierung von Schirm und Sockel zueinander der Brennpunkt der Lampe bzw. des Leuchtmittels etwa an der gleichen Stelle gegenüber dem Schirm verbleibt, was insbesondere dann von Vorteil ist, wenn sich der Brennpunkt in einer als optimal empfundenen Position befindet. Dies hat insbesondere zur Folge, dass eine Umkehr der Relativorientierung von Schirm und Sockel zueinander die Leuchtcharakteristik im wesentlichen unbeeinflusst lässt.

Bei einer weiteren bevorzugten Ausführung lässt sich bei Fixierung des Schirms in der ersten Relativorientierung gegenüber dem Sockel ein Sockelhalteelement als ein den Sockel tragender Ständer und somit die Leuchte als Stehleuchte und bei Fixierung des Schirms in der zweiten Relativorientierung gegenüber dem Sockel das Sockelhalteelement zur hängenden Befestigung des Sockels und somit die Leuchte als Hängeleuchte verwenden. Beispielsweise kann das Sockelhalteelement einen starren, stabförmigen Körper aufweisen. Alternativ ist es auch denkbar, bei Fixierung des Schirmes in der zweiten Relativorientierung gegenüber dem Sockel und somit bei Verwendung der Leuchte als Hängeleuchte ein am Sockel angeschlossenes elektrisches Kabel zur Versorgung einer am Sockel gehalterten Lampe mit elektrischem Strom gleichzeitig auch als Sockelhalteelement zu verwenden. Zweckmäßigerweise kann der Sockel einen ersten Abschnitt für die Halterung einer Lampe und einen zweiten Abschnitt aufweisen, der etwa entgegengesetzt zum ersten Abschnitt orientiert und zur Befestigung des Sockels am Sockelhalteelement vorgesehen ist, wobei insbesondere der zweite Abschnitt vom ersten Abschnitt des Sockels entfernt ist.

Eine weitere bevorzugte Ausführung zeichnet sich dadurch aus, dass die Schirmbefestigungsvorrichtung einen am Schirm befestigten ersten Abschnitt und einen am Sockel befestigten zweiten Abschnitt aufweist, welcher über das mindestens eine Ausrichtmittel mit dem ersten Abschnitt derart verbunden ist, dass der zweite Abschnitt und für eine Fixierung des Schirms in der ersten Relativorientierung gegenüber dem Sockel in eine erste Relativposition gegenüber dem ersten Abschnitt und für eine Fixierung des Schirms in der zweiten Relativorientierung gegenüber dem Sockel in eine zweite Relativposition gegenüber dem ersten Abschnitt bringbar ist. Das mindestens eine Ausrichtmittel kann ein Scharnier zur gelenkigen Verbindung des ersten Abschnittes und des zweiten Abschnittes der Schirmbefestigungsvorrichtung miteinander aufweisen. Alternativ oder zusätzlich kann das mindestens eine Ausrichtmittel ein Arretiermittel zur Arretierung des zweiten Abschnittes gegenüber dem ersten Abschnitt der Schirmbefestigungsvorrichtung wahlweise in der ersten oder zweiten Relativposition gegenüber dem ersten Abschnitt aufweisen. Alternativ ist es aber auch denkbar, dass das mindestens eine Ausrichtmittel ein am ersten Abschnitt ausgebildetes erstes Eingriffsmittel und ein am zweiten Abschnitt ausgebildetes zweites Eingriffsmittel aufweist, welches in lösbaren Eingriff mit dem ersten Eingriffsmittel wahlweise in der ersten oder der zweiten Relativposition des zweiten Abschnittes gegenüber dem ersten Abschnitt der Schirmbefestigungsvorrichtung bringbar ist. Ferner sind vorzugsweise die ersten und zweiten Eingriffsmittel lösbar ineinander steckbar. Der erste Abschnitt und/oder der zweite Abschnitt der Schirmbefestigungsvorrichtung kann als Arm ausgebildet sein, dessen eines Ende am Schirm befestigt ist und dessen anderes Ende ein freies Ende bildet, wobei vorzugsweise die freien Enden der ersten und zweiten Abschnitte der Schirmbefestigungsvorrichtung über das mindestens eine Ausrichtmittel, zumindest lösbar, miteinander gekoppelt sind.

Vorzugsweise bildet der Schirm einen Hohlkörper aus und weist eine Öffnung auf, durch die sich beispielsweise das zuvor erwähnte Sockelhalteelement erstrecken kann. Ferner kann der Schirm einen Rotationskörper bilden, auf dessen Mittelachse gewöhnlich die Lampe angeordnet ist. Der Rotationskörper kann an mindestens einer seiner beiden Stirnseiten geöffnet sein, durch die sich beispielsweise das zuvor erwähnte Sockelhalteelement erstrecken kann. Bevorzugt hat der Schirm die Form eines Kegelstumpfes, der offene Stirnseiten aufweisen kann.

Nachfolgend wird ein bevorzugtes Ausführungsbeispiel der Erfindung anhand der beiliegenden Zeichnungen näher erläutert. Es zeigen:
- Figur 1: eine perspektivische Ansicht einer bevorzugten Ausführung der erfindungsgemäßen Leuchte in einer ersten Gebrauchsstellung, in der die Leuchte als Stehleuchte benutzt wird, wobei zum Zwecke einer besseren Erkennbarkeit der Einzelheiten der Leuchte der Schirm durch-sichtig dargestellt ist;
- Figur 2: einen Längsschnitt durch die sich in der ersten Gebrauchsstellung befindliche Leuchte von Figur 1;
- Figur 3: eine perspektivische Ansicht der Leuchte von Figur 1, welche sich in dieser Darstellung aber in einer zweiten Gebrauchsstellung befindet, in der die Leuchte als Pendel- bzw. Hängeleuchte benutzt wird, wobei zum Zwecke einer besseren Erkennbarkeit der Einzelheiten der Leuchte der Schirm durchsichtig dargestellt ist; und
- Figur 4: einen Längsschnitt durch die sich in der zweiten Gebrauchsstellung gemäß Figur 3 befindliche Leuchte.

In den Figuren ist in einer bevorzugten Ausführung eine Leuchte dargestellt, welche einen Schirm 2 aufweist und deshalb auch als Schirmleuchte bezeichnet wird. Im dargestellten Ausführungsbeispiel hat der Schirm 2 die Form eines hohlen Kegelstumpfes und ist in einer Ausrichtung dargestellt, in der sich der Kegelstumpf nach oben verjüngt bzw. nach unten erweitert. Der Schirm 2 ist im dargestellten Ausführungsbeispiel an seiner Oberseite und an seiner Unterseite jeweils offen, indem der Rand des (gemäß den Figuren oberen) verjüngten Abschnittes des Schirmes 2 eine obere Öffnung 2a begrenzt und der Rand des gegenüber liegenden (gemäß den Figuren unteren) Abschnittes eine untere Öffnung 2b begrenzt. Da sich der Schirm 2 nach oben verjüngt, besitzt die obere Öffnung 2a einen kleineren Öffnungsquerschnitt als die untere Öffnung 2b, wie die Figuren erkennen lassen.

Mit Hilfe einer Schirmbefestigungsvorrichtung 4 ist der Schirm 2 an einem Sockel 6 gehaltert. Im dargestellten Ausführungsbeispiel ist der Sockel 6 ebenfalls als Rotationskörper ausgebildet, dessen etwa vertikal verlaufende (in den Figuren nicht dargestellten) Mittelachse etwa mit der ebenfalls etwa vertikal verlaufenden (in den Figuren nicht dargestellten) Mittelachse des Schirmes 2 zusammenfällt, so dass der Sockel 6 gegenüber dem Schirm zentrisch angeordnet ist.

Der Sockel 2 hat mehrere Aufgaben. Zum einen dient er zur Befestigung einer Lampe 8 (die auch alternativ als Leuchtmittel bezeichnet werden kann und gewöhnlich aus einer Glühbirne, Halogenlampe, Gasentladungslampe o.dgl, besteht), wozu der Sockel 6 einen ersten Abschnitt 6a aufweist, der in der Darstellung von Figur 1 nach oben weist, demnach dort den oberen stirnseitigen Abschnitt bildet und eine in den Figuren nicht näher bezeichnete Fassung für eine mechanische und zugleich elektrische Verbindung mit der Lampe 8 enthält. Ferner dient der Sockel 6 zur Befestigung an einem Sockelhalteelement, das im in den Figuren 1 und 2 dargestellten Ausführungsbeispiel einen Ständer 10 bildet, welcher aus einer etwa vertikal gerichteten stabförmigen Stütze 10a und einem etwa horizontal liegenden tellerförmigen Fuß 10b besteht. Hierzu weist der Sockel 6 einen zweiten Abschnitt 6b auf, der entgegengesetzt zu dem ersten Abschnitt 6a gerichtet ist und in der Darstellung von Figur 1 nach unten weist und somit einen unteren stirnseitigen Abschnitt bildet, und ist mit diesem zweiten Abschnitt 6b auf dem oberen Ende der Stütze 10a befestigbar, wie die Figuren 1 und 2 erkennen lassen. Schließlich dient der Sockel 6 als Träger für den Schirm 2, welcher über die Schirmbefestigungsvorrichtung 4 am Sockel 6 gehaltert ist.

Die Schirmbefestigungsvorrichtung 4 weist im dargestellten Ausführungsbeispiel zwei in Bezug auf den Durchmesser des Schirmes 2 diametral gegenüber liegende Haltearme 12, die mit ihrem einen (gemäß Figur 1 oberen) Ende am oberen Randabschnitt des Schirmes 2 befestigt sind, und zwei in Bezug auf den Durchmesser des Schirmes bzw. des Sockels 6 gleichermaßen diametral gegenüber liegende zweite Haltearme 14 auf, die mit ihrem einen (gemäß den Figuren 1 und 2 unteren) Ende entsprechend diametral am Sockel 6 befestigt sind.

Wie die Figuren ferner erkennen lassen, weisen die ersten Haltearme 12 jeweils einen etwa vertikal orientierten Schenkel 12a und die zweiten Haltearme 14 jeweils ebenfalls einen etwa vertikal orientierten Schenkel 14a auf. Die ersten und zweiten Haltearme 12, 14 enden mit ihren Schenkeln 12a, 14a jeweils an einem freien Ende, wobei das freie Ende des Schenkels 12a eines ersten Haltearmes 12 mit dem freien Ende des Schenkels 14a eines zweiten Haltearmes 14 über ein Kupplungsmittel 16 miteinander verbindbar ist, welches aus nachfolgend noch näher erläuterten Gründen als Ausrichtmittel 16 bezeichnet wird.

Die Ausrichtmittel 18 haben mehrere Aufgaben. Zum einen dienen die Ausrichtmittel 16 dazu, wie bereits zuvor erwähnt, die Schenkel 12a, 14a der ersten und zweiten Haltearme 12, 14 miteinander zu verbinden. Dabei sollen die Ausrichtmittel 16 so ausgebildet sein, dass die Verbindung zu einer starren Kopplung führt, in der die ersten und zweiten Haltearme 12, 14 zueinander ortsfest fixiert sind. Außerdem sollen die Ausrichtmittel 16 so beschaffen sein, dass sich die Verbindung zwischen den ersten und zweiten Haltearmen 12, 14 lösen lässt. Schließlich besteht eine weitere wichtige Aufgabe der Ausrichtmittel 16 darin, eine Fixierung von Schirm 2 und Sockel 6 wahlweise in einer Relativorientierung oder in einer zur ersten Relativorientierung etwa in entgegengesetzten zweiten Relativorientierung zu ermöglichen.

Mit Hilfe der so gestalteten Ausrichtmittel 16 lässt sich die Leuchte in zwei Gebrauchsstellungen verwenden. Bleibt der Schirm 2 in seiner Ausrichtung ortsfest, lässt sich auf diese Weise die Leuchte entweder als Stehleuchte, wie in den Figuren 1 und 2 gezeigt ist, oder als Pendel- bzw. Hängeleuchte, wie in den Figuren 3 und 4 gezeigt ist, konfigurieren und verwenden, ohne dass beispielsweise der Schirm 2 ausgewechselt werden muss.

Im dargestellten Ausführungsbeispiel weisen die Ausrichtmittel 16 jeweils einen Schuh 16a auf, der am freien Ende des Schenkels 14a der zweiten Haltearme 14 befestigt ist und eine Steckaufnahme für das freie Ende des Schenkels 12a des zugehörigen ersten Haltearmes 12 bildet. Somit lassen sich die ersten Haltearme 12 in die Schuhe 16a an den zweiten Haltearmen 14 lösbar stecken, wodurch auf diese Weise eine starre Verbindung zwischen den ersten und zweiten Haltearmen 12, 14 hergestellt wird. Die ersten Haltearme 12 lassen sich mit ihrem Schenkel 12a wahlweise von beiden Seiten in den zugehörigen Schuh 16a am zweiten Haltearm 14 stecken, wodurch sich entsprechend wahlweise entweder die erste Relativorientierung zwischen Schirm 2 und Sockel 6 oder die zur ersten Relativorientierung etwa entgegengesetzte zweite Relativorientierung erzielen lässt.

Sind gemäß dem in den Figuren 1 und 2 gezeigten Ausführungsbeispiel die ersten Haltearme 12 in das sog. distale Ende des zugehörigen Schuhs 16a gesteckt, ergibt sich eine Anordnung, wonach der etwa vertikal ausgerichtete Schenkel 12a der ersten Haltearme 12 eine Art Verlängerung gegenüber dem ebenfalls etwa vertikal ausgerichteten Schenkel 14a der zweiten Haltearme 14 bildet. Mit einer solchen Anordnung lässt sich die Leuchte als Stehlampe verwenden, wie die Figuren 1 und 2 erkennen lassen, wozu der Sockel 6 mit seinem zweiten Abschnitt 6b auf dem oberen Ende des Ständers 10 befestigt ist, dessen Stütze 10a dann durch die untere größere Öffnung 2b des Ständers 2 geführt ist.

Alternativ lässt sich, wie bereits zuvor angesprochen wurde, im dargestellten Ausführungsbeispiel das freie Ende der Schenkel 12a der ersten Haltearme 12 auch von der anderen Seite in den zugehörigen Schuh 16a am freien Ende des Schenkels 14a der zweiten Haltearme 14 und somit durch das sog. proximale Ende des Schuhs 16a stecken. Dadurch ergibt sich eine Anordnung, bei welcher die beiden etwa vertikal ausgerichteten Schenkel 12a, 14a der ersten und zweiten Haltearme 12, 14 nebeneinander zu liegen kommen, wodurch sich eine entgegengesetzte Relativorientierung zwischen Schirm 2 und Sockel 6 ergibt. Erfolgt diese um 180° entgegengesetzt orientierte Steckverbindung derart, dass die Ausrichtung des Schirmes 2 ortsfest bleibt und gegenüber der Darstellung in den Figuren 1 und 2 keine Änderung erfährt, führt dies zwangsläufig zu einer Änderung der Relativorientierung des Sockels 6 um 180° gegenüber der Darstellung in den Figuren 1 und 2. Dadurch wird es möglich, die Leuchte als Pendel- bzw. Hängeleuchte zu verwenden, wie die Figuren 3 und 4 erkennen lassen. In dieser Gebrauchsstellung weist demnach nun der erste Abschnitt 6a des Sockels 6 nach unten, wodurch sich eine hängende Befestigung der Lampe 8 ergibt, und der zweite Abschnitt 6b nach oben und wird nun nicht mehr zur stehenden Lagerung, wie in den Figuren 1 und 2 gezeigt, sondern zur hängenden Befestigung der Leuchte benutzt. Hierzu wird ein Sockelhalteelement 20 verwendet, das mit seinem unteren Ende am zweiten Abschnitt 6b des Sockels 6 und mit seinem oberen Ende an einer Decke o.dgl. befestigt ist. Im in den Figuren 3 und 4 dargestellten Ausführungsbeispiel wird als Sockelhalteelement 20 ein elektrisches Versorgungskabel 20a verwendet, das mit seinem oberen Ende in einer an der Decke o.dgl. zu montierenden Anschluss- bzw. Verblendkappe 20b (vgl. Figur 4) endet. Wie die Figuren 3 und 4 ferner erkennen lassen, ist aufgrund der hängenden Anordnung der Leuchte das Sockelhalteelement 20 durch die obere kleinere Öffnung 2a des Schirmes 2 geführt.

Als Sockelhalteelement 20 kann an Stelle des gezeigten elektrischen Anschlusskabels 20a auch ein Seil o.dgl. verwendet werden. Ebenfalls ist auch die Verwendung eines starren stabförmigen Körpers ähnlich der in den Figuren 1 und 2 gezeigten Stütze 10a denkbar.

Somit lässt sich die dargestellte Leuchte durch einfaches Umstecken der ersten Haltearme 12 gegenüber den zweiten Haltearmen 14 unter Verwendung der Ausrichtmittel 16 wahlweise als Stehleuchte gemäß den Figuren 1 und 2 oder als Pendel- bzw. Hängeleuchte gemäß den Figuren 3 und 4 verwenden.

Anstelle einer Steckverbindung mit Hilfe eines Schuhs 16a lassen sich die Ausrichtmittel 16 auch auf andere Weise realisieren, sofern eine lösbare Fixierung der ersten und zweiten Haltearme 12, 14 zueinander in zwei entgegengesetzten Relativorientierungen möglich ist. Beispielsweise ist es denkbar, die Steckverbindung nicht in Längsrichtung der Schenkel 12a, 14a der Haltearme 12, 14, sondern in Querrichtung und somit etwa in horizontaler Richtung vorzusehen. Ebenfalls können alternativ die Ausrichtmittel ein Scharnier zur gelenkigen Verbindung der ersten und zweiten Haltearme 12, 14 miteinander aufweisen. Ebenfalls ist zusätzlich oder alternativ die Verwendung einer Arretiereinrichtung möglich, welche eine Arretierung der ersten und zweiten Haltearme 12, 14 zueinander in den beiden entgegengesetzten Refativorientierungen gestattet.

Schließlich sei noch angemerkt, dass im dargestellten Ausführungsbeispiel die Anordnung und Ausbildung der Schirmbefestigungsvorrichtung 4 und der Ausrichtmittel 16 derart getroffen ist, dass die Lampe 8 etwa die gleiche Relativposition gegenüber dem Schirm 2 bei dessen Fixierung sowohl in der ersten Relativorientierung als auch in der zweiten Relativorientierung gegenüber dem Sockel 6 einnimmt. Dies bedeutet, dass unabhängig davon, ob die Leuchte als Stehleuchte gemäß den Figuren 1 und 2 oder als Pendel- bzw. Hängeleuchte gemäß den Figuren 3 und 4 verwendet wird, der optimale Brennpunkt der Lampe 8 stets etwa an der gleichen Stelle verbleibt, wie insbesondere ein Vergleich der Figuren 1 und 2 einerseits mit den Figuren 3 und 4 andererseits erkennen lässt.

## Patentansprüche

1. Leuchte mit einem Sockel (6) zur Halterung einer Lampe (8), einem Schirm (2) und einer Schirmbefestigungsvorrichtung (4) zur Halterung des Schirms (2) am Sockel (6), wobei der Schirm (2) und die Schirmbefestigungsvorrichtung (4) derart ausgebildet sind, dass der Schirm (2) eine am Sockel (6) befestigte Lampe (8) im wesentlichen umgibt,
**dadurch gekennzeichnet, dass** die Schirmbefestigungsvorrichtung (4) mindestens ein Ausrichtmittel (16) aufweist, das eine Fixierung von Schirm (2) und Sockel (6) wahlweise in einer ersten Relativorientierung zueinander oder in einer zur ersten Relativorientierung etwa entgegengesetzten zweiten Relativorientierung ermöglicht.

2. Leuchte nach Anspruch 1,
**dadurch gekennzeichnet, dass** das mindestens eine Ausrichtmittel (16) derart angeordnet und/oder ausgebildet ist, dass eine am Sockel (6) befestigte Lampe (8) etwa die gleiche Relativposition gegenüber dem Schirm (2) bei dessen Fixierung sowohl in der ersten Relativorientierung als auch in der zweiten Relativorientierung gegenüber dem Sockel (6) einnimmt.

3. Leuchte nach Anspruch 1 oder 2, mit einem Sockelhalteelement (10; 20),
**dadurch gekennzeichnet, dass** bei Fixierung des Schirms (2) in der ersten Relativorientierung gegenüber dem Sockel (6) das Sockelhalteelement (10) als den Sockel (6) tragender Ständer und somit die Leuchte als Stehleuchte verwendbar ist und bei Fixierung des Schirms (2) in der zweiten Relativorientierung gegenüber dem Sockel (6) das Sockelhalteelement (20) zur hängenden Befestigung des Sockels und somit die Leuchte als Hängeleuchte verwendbar ist.

4. Leuchte nach Anspruch 3,
**dadurch gekennzeichnet, dass** das Sockelhalteelement (10) einen starren, stabförmigen Körper aufweist.

5. Leuchte nach Anspruch 3, mit einem am Sockel (6) angeschlossenen elektrischen Kabel (20) zur Versorgung einer am Sockel (6) gehalterten Lampe (8) mit elektrischem Strom,
**dadurch gekennzeichnet, dass** bei Fixierung des Schirmes (2) in der zweiten Relativorientierung gegenüber dem Sockel (6) das Kabel (20) als Sockelhalteelement verwendbar ist.

6. Leuchte nach mindestens einem der Ansprüche 3 bis 5, bei welcher der Sockel (6) einen ersten Abschnitt (6a) für die Halterung einer Lampe (8) aufweist,
**dadurch gekennzeichnet, dass** der Sockel (6) einen zweiten Abschnitt (6b) aufweist, der etwa entgegengesetzt zum ersten Abschnitt (6a) orientiert und zur Befestigung des Sockels (6) am Sockelhalteelement (10; 20) vorgesehen ist.

7. Leuchte nach Anspruch 6,
**dadurch gekennzeichnet, dass** der zweite Abschnitt (6b) vom ersten Abschnitt (6a) des Sockels (6) entfernt ist.

8. Leuchte nach mindestens einem der vorangegangenen Ansprüche,
**dadurch gekennzeichnet, dass** die Schirmbefestigungsvorrichtung (4) einen am Schirm befestigten ersten Abschnitt (12) und einen am Sockel (6) befestigten zweiten Abschnitt (14) aufweist, welcher über das mindestens eine Ausrichtmittel (16) mit dem ersten Abschnitt (12) derart verbunden ist, dass der zweite Abschnitt (14) und für eine Fixierung des Schirms (2) in der ersten Relativorientierung gegenüber dem Sockel (6) in eine erste Relativposition gegenüber dem ersten Abschnitt (12) und für eine Fixierung des Schirms (2) in der zweiten Relativorientierung gegenüber dem Sockel (6) in eine zweite Relativposition gegenüber dem ersten Abschnitt (12) bringbar ist.

9. Leuchte nach Anspruch 8,
**dadurch gekennzeichnet, dass** das mindestens eine Ausrichtmittel ein Scharnier zur gelenkigen Verbindung des ersten Abschnittes und des zweiten Abschnittes der Schirmbefestigungsvorrichtung miteinander aufweist.

10. Leuchte nach Anspruch 8 oder 9,
**dadurch gekennzeichnet, dass** das mindestens eine Ausrichtmittel ein Arretiermittel zur Arretierung des zweiten Abschnittes gegenüber dem ersten Abschnitt der Schirmbefestigungsvorrichtung wahlweise in der ersten oder zweiten Relativposition gegenüber dem ersten Abschnitt aufweist.

11. Leuchte nach Anspruch 8 oder 9,
**dadurch gekennzeichnet, dass** das mindestens eine Ausrichtmittel (16) ein am ersten Abschnitt (12) ausgebildetes erstes Eingriffsmittel (12a) und ein am zweiten Abschnitt (14) ausgebildetes zweites, Eingriffsmittel (16a) aufweist, welches in lösbaren Eingriff mit dem ersten Eingriffsmittel (12a) wahlweise in der ersten oder der zweiten Relativposition des zweiten Abschnittes (14) gegenüber dem ersten Abschnitt (12) der Schirmbefestigungsvorrichtung (4) bringbar ist.

12. euchte nach mindestens einem der Ansprüche 8 bis 11,
**dadurch gekennzeichnet, dass** der erste Abschnitt (12) und/oder der zweite Abschnitt (14) der Schirmbefestigungsvorrichtung (4) als Arm ausgebildet ist, dessen eines Ende am Schirm (2) befestigt ist und dessen anderes Ende (12a) ein freies Ende bildet.

13. Leuchte nach Anspruch 12,
**dadurch gekennzeichnet, dass** die freien Enden (12a, 14a) der ersten und zweiten Abschnitte (12, 14) der Schirmbefestigungsvorrichtung (4) über das mindestens eine Ausrichtmittel (16), zumindest lösbar, miteinander gekoppelt sind.

14. Leuchte nach mindestens einem der vorangegangenen Ansprüche,
**dadurch gekennzeichnet, dass** der Schirm (2) einen Hohlkörper bildet und.
eine Öffnung aufweist.

15. Leuchte nach den Ansprüchen 3 und 14,
**dadurch gekennzeichnet, dass** sich das Sockelhalteelement (10; 20) durch die Öffnung erstreckt.
